# EUROPÄISCHE PATENTSCHRIFT

(11) **EP 0 529 150 B1**
(45) Veröffentlichungstag und Bekanntmachung des Hinweises auf die Patenterteilung: **20.09.1995**
(21) Anmeldenummer: 91121234.8
(22) Anmeldetag: 11.12.1991
(51) Int. Cl.: B65H 75/34, A47L 9/00

(54) **Saugschlauchtrommel**
Hose reel
Dévidoir pour tuyau

(30) Priorität: 07.09.1991 DE 9111133 U; 27.08.1991 DE 9110574 U
(43) Veröffentlichungstag der Anmeldung: 03.03.1993
(73) Patentinhaber: Bardehle, Carsten, D-21037 Hamburg (DE)
(72) Erfinder: Bardehle, Carsten, D-21037 Hamburg (DE)
(74) Vertreter: Schulmeyer, Karl-Heinz, Dr.

(56) Entgegenhaltungen:
- EP-A- 0 201 769
- DE-A- 3 532 511
- GB-A- 2 216 097
- US-A- 3 958 297
- US-A- 4 552 323
- US-A- 4 583 700

## Beschreibung

Die Erfindung betrifft eine Saugschlauchtrommel gemäß dem Oberbegriff des Anspruchs 1 zum Absaugen lästiger kleinstückiger Materialien wie Stäuben, Säge- und Hobelscharten, Nietköpfen u.dgl. besonders aus beengten Räumen wie z.B. Luftwerften, Produktionshallen und Maschinenräumen. Eine solche Saugschlauchtrommel ist aus der US-A-3 958 297 bekannt.

Die bekannten Geräte haben den Nachteil, daß sie nur in horizontaler Lage der Trommelachse montiert und praktisch nur an einer Wand oder der Zimmerdecke befestigt werden können, aber nur schleht auf dem Boden.

Das erfindungsgemäße Gerät gemäß dem Anspruch 1, das diese Nachteile überwindet, besteht im wesentlichen aus einer besonderen Schlauchrolle, die in einem neuartigen Rahmen montiert ist, der mit einem neuartigen Zugmaul verbunden ist und ist nachstehend an Hand der Figuren näher erläutert.
Figur 1 ist eine Gesamtansicht
Figur 2 zeigt den Rahmen ohne Zugmaul
Figur 3 ist das Zugmaul.

In den Figuren bedeutet 1 die vordere und 2 die rückwärtige Seitenwand des Rahmens, in dem die den Schlauch 15 tragende Saugschlauchtrommel 7 montiert ist. Mindestens eine der beiden Seitenwände, im dargestellten Beispiel die Seitenwand 2, ist mit vorzugsweise lösbaren Vorrichtungen, 12, z.B. Steck- oder Schraubverbindungen zur Befestigung des Rahmens an einer senkrechten Wand versehen. Ebenso sind entsprechende Befestigungsvorrichtungen 13 zur Befestigung der oberen Befestigungsfläche 3 am Plafond und 14 zur Befestigung der unteren Befestigungsfläche 4 am Fußboden vorhanden.

Mindestens eine der beiden Seitenwände hat eine Öffnung 17, durch die ein Anschlußrohr 8 führt, mit dem der auf der Saugschlauchtrommel 7 aufgewickelte Schlauch 15 über die (in den Figuren nicht dargestellte) hohle Achse der Saugschlauchtrommel 7 an die ortsfeste Sauganlage angeschlossen werden kann. Dieses Rohr ist erfindungsgemäß drehbar montiert, vorzugsweise mit einer Drehbarkeit von vollen 360°, und abgewinkelt ausgeführt, vorzugsweise um etwa 90°, wie in Figur 1 beispielsweise dargestellt. Vorzugsweise ist zwischen den beiden miteinander verbindbaren Enden des Anschlußrohres 8 und der hohlen Trommelachse eine durchlochte Sperrplatte 16 verschiebbar angeordnet, deren jeweilige Position bestimmt, ob Verbindung zwischen der ortsfesten Sauganlage und dem Saugschlauch 15 besteht oder nicht und darüber hinaus augenfällig signalisiert, welcher der beiden möglichen Betriebszustände jeweils vorliegt.

Gemäß einer bevorzugten Ausgestaltung der Erfindung sind sowohl die beiden horizontalen Befestigungsflächen 3 und 4 des die Saugschlauchtrommel 7 beherbergenden Rahmens wie auch die vertikalen Seitenwände 1 und 2, mit denen der Rahmen am Fußboden, dem Plafond und/oder einer Seitenwand befestigt werden kann, untrennbar einstückig gefertigt.

Der Durchmesser der erfindungsgemäß verwendeten Saugschlauchtrommel ist erfindungsgemäß, im Gegensatz zu den bekannten, deren Länge stets größer als ihr Durchmesser ist, mindestens ebenso groß wie ihre Länge, vorzugsweise um das drei- bis fünfache größer.

Mit den beiden Seitenwänden 1, 2 sind zwei Arme 5a und 5b fest verbunden, vorzugsweise verschweißt, in denen ein sogenanntes Zugmaul 6 drehbar montiert ist, dessen Grundprinzip in anderer Ausführungsform und für einen anderen Anwendungszweck (nämlich als Kabelrolle) grundsätzlich bekannt ist.

Seine erfindungsgemäße Ausführungsform und Anwendung ist nachstehend an Hand der Figur 3 näher erläutert.

Sein Rahmen 9 ist um in den Löchern 18 der Arme 5a und 5b gelagerte Achsen nach oben und unten schwenkbar, vorzugsweise um einen Winkel von je 45°. In diesem Rahmen sind zwei drehbare horizontale Rollen 10 und vor diesen zwei vertikale Rollen 11 ebenfalls drehbar montiert.

Durch die von den beiden Rollenpaaren umgrenzte Öffnung ist das nicht mit der hohlen Trommelachse verbundene Ende des Schlauches hindurchgeführt.
Mit dieser Anordnung ist es erstmals möglich, den Saugschlauch nicht nur in allen in Betracht kommenden Winkeln in horizontaler Richtung abzuziehen, sondern auch den ganzen interessierenden vertikalen Winkelbereich von insgesamt 90° zu beherrschen. Das gilt allerdings nur, wenn die geschilderte Anordnung auch tatsächlich eingehalten wird, z.B. daß die vertikalen Rollen vor dem horizontalen Rollenpaar angeordnet sind und nicht umgekehrt.

Das ganze Gerät ist vorzugsweise ausschließlich oder mindestens überwiegend in Blechbauweise mit Kantung gefertigt, was nicht nur den Vorteil niedriger Kosten, sondern auch den guter Stabilität bei geringem Gewicht mit sich bringt.

## Patentansprüche

1. Saugschlauchtrommel (7) mit Absaugschlauch (15) zum Absaugen kleinstückiger Materialien insbesondere aus beengten Räumen, in einem Rahmen drehbar montiert und mit einem Anschluß an eine ortsfeste Saugleitung und gegebenenfalls mit Rasten zur Trommelsperrung versehen, dadurch gekennzeichnet, daß der die Saugschlauchtrommel (7) aufnehmende Rahmen aus zwei senkrechten Seitenwänden (1, 2), einer oberen horizontalen Befestigungsfläche (3) und einer unteren horizontalen Befestigungsfläche (4) besteht, wobei der Rahmen über die untere Befestigungsfläche (4) am Boden, über die obere Befestigungsfläche (3) an der Decke und/oder über die eine senkrechte Seitenwand (2) an einer senkrechten Wand über lösbare Befestigungsvorrichtungen (12, 13, 14) befestigbar ist, daß jede der beiden senkrechten Seitenwände (1, 2) mit je einem Arm (5a, 5b) fest verbunden ist, wobei an den Enden der Arme (5a, 5b) ein aus einem Rahmen (9) und zwei horizontalen Rollen (10) und zwei vertikalen Rollen (11), die in dem Rahmen (9) drehbar montiert sind, bestehendes Zugmaul (6) so angeordnet ist, daß es mit dem Rahmen (9) um in den Öffnungen (18) der Arme (5a, 5b) gelagerte Achsen nach oben und unten schwenkbar ist, der Durchmesser der Saugschlauchtrommel (7) gleich groß oder größer als die Länge der Saugschlauchtrommel (7) ist und daß ein Sauganschlußrohr (8) zum Anschluß des auf der Saugschlauchtrommel (7) aufgewickelten Saugschlauches (15) an die ortsfeste Sauganlage durch eine Öffnung (17) in der senkrechten Seitenwand (1) geführt und über die Hohlachse der Saugschlauchtrommel (7) mit dem einen Ende des Saugschlauches (15) verbindbar ist.

2. Saugschlauchtrommel nach Anspruch 1, dadurch gekennzeichnet, daß die beiden horizontalen Befestigungsflächen (3, 4) und die beiden vertikalen Seitenwände (1, 2) des Rahmens untrennbar einstückig gefertigt sind.

3. Saugschlauchtrommel nach Anspruch 1 oder 2, dadurch gekennzeichnet, daß das Sauganschlußrohr (8) drehbar montiert und abgewinkelt ist.

4. Saugschlauchtrommel nach Anspruch 3, dadurch gekennzeichnet, daß das Sauganschlußrohr (8) um 360° drehbar ist.

5. Saugschlauchtrommel nach Anspruch 3 oder 4, dadurch gekennzeichnet, daß das Sauganschlußrohr (8) um 90° abgewinkelt ist.

6. Saugschlauchtrommel nach den Ansprüchen 1 bis 5, dadurch gekennzeichnet, daß der Rahmen (9) des Zugmauls (6) nach oben und unten um je 45° schwenkbar ist.

7. Saugschlauchtrommel nach den Ansprüchen 1 bis 6, dadurch gekennzeichnet, daß die vertikalen Rollen (11) des Zugmauls (6) in dem Rahmen (9) vor den horizontalen Rollen (10) angeordnet sind.

8. Saugschlauchtrommel nach den Ansprüchen 1 bis 7, dadurch gekennzeichnet, daß der Durchmesser der Saugschlauchtrommel (7) drei- bis fünfmal größer als die Länge der Saugschlauchtrommel (7) ist.

## Claims

1. Suction hose reel (7) with auction hose (15) for sucking up small-sized materials especially from narrow spaces, rotatably mounted in a frame and provided with a connection to a stationary suction line and optionally with detents for locking of the reel, characterised thereby that the frame receiving the suction hose reel (7) consists of two vertical side walls (1, 2), an upper horizontal fastening surface (3) and a lower horizontal fastening surface (4), wherein the frame is fastenable by releasable fastening devices (12, 13, 14) to the floor by way of the lower fastening surface (4), to the ceiling by way of the upper fastening surface (3) and/or to a vertical wall by way of the one vertical side wall (2), that each of the two vertical side walls (1, 2) is fixedly connected with a respective arm (5a, 5b), wherein a draw jaw (6), which consists of a frame (9) and two horizontal rollers (10) and two vertical rollers (11) which are rotatably mounted in the frame (9), is so arranged at the ends of the arms (5a, 5b) that it is pivotable with the frame (9) upwardly and downwardly about axles mounted in the openings (18) of the arms (5a, 5b), the diameter of the suction hose reel (7) is equal in size to or greater than the length of the suction hose reel (7) and that a suction connector pipe (8) for connection of the suction hose (15) wound up on the suction hose reel (7) to the stationary suction installation is led through an opening (17) in the vertical side wall (1) and is connectible with the one end of the suction hose (15) by way of the hollow axle of the suction hose reel (7).

2. Suction hose reel according to claim 1, characterised thereby that the two horizontal fastening surfaces (3, 4) and the two vertical side walls (1, 2) of the frame are made inseparably from one piece.

3. Suction hose reel according to claim 1 or 2, characterised thereby that the suction connector pipe (8) is mounted to be rotatable and is angled.

4. Suction hose reel according to claim 3, characterised thereby that the suction connector pipe (8) is rotatable through 360°.

5. Suction hose reel according to claim 3 or 4, characterised thereby that the suction connector pipe (8) is bent through 90°.

6. Suction hose reel according to claims 1 to 5, characterised thereby that the frame (9) of the draw jaw (6) is pivotable each of upwardly and downwardly through 45°.

7. Suction hose reel according to claims 1 to 6, characterised thereby that the vertical rollers (11) of the draw jaw (6) are arranged in the frame (9) in front of the horizontal rollers (10).

8. Suction hose reel according to claims 1 to 7, characterised thereby that the diameter of the suction hose reel (7) is three to five times greater than the length of the suction hose reel (7).

## Revendications

1. Tambour pour un tube flexible d'aspiration (7) avec un tube flexible d'aspiration (15) pour l'aspiration de matériaux en petits morceaux, en particulier à partir d'espaces étroits, monté de façon rotative dans un cadre et muni d'un raccordement à une conduite d'aspiration fixe et éventuellement muni de cliquets pour le verrouillage du tambour, caractérisé en ce que le cadre recevant le tambour de tube flexible d'aspiration (7) est composé de deux parois latérales verticales (1, 2), d'une surface supérieure et horizontale de fixation (3) et d'une surface inférieure horizontale de fixation (4) le cadre étant susceptible d'être fixé par l'intermédiaire de dispositifs de fixation amovibles (12, 13, 14), sur le sol au moyen de la surface inférieure de fixation (4), sur le plafond au moyen de la surface supérieure de fixation (3), et/ou sur un mur vertical au moyen de l'une des parois latérales verticales (2), en ce que chacune des deux parois latérales verticales (1, 2) est reliée rigidement à un bras (5a, 5b), une embouchure de traction (6) composée d'un cadre (9) et de deux rouleaux horizontaux (10) et de deux rouleaux verticaux (11) montés rotatifs dans le cadre (9), étant montée aux extrémités des bras (5a, 5b) de telle façon qu'elle soit susceptible de pivoter vers le haut et vers le bas avec le cadre (9) autour d'axes montés rotatifs dans des ouvertures (18) des bras (5a, 5b), en ce que le diamètre du tambour de tube flexible d'aspiration (7) est égal ou supérieur à la longueur du tambour de tube flexible d'aspiration (7) et en ce qu'un tube flexible de raccordement pour l'aspiration (8), pour raccorder le tube flexible d'aspiration (15) enroulé sur le tambour de tube flexible d'aspiration (7) à l'installation d'aspiration fixe, est guidé à travers une ouverture (17) dans la paroi latérale verticale (1) et est susceptible d'être raccordé, via l'axe creux du tambour de tube flexible d'aspiration (7), à l'une des extrémités du tube flexible d'aspiration (15).

2. Tambour de tube flexible d'aspiration selon la revendication 1, caractérisé en ce que les deux surfaces horizontales de fixation (3, 4) et les deux parois latérales verticales (1, 2) du cadre sont en une seule pièce non divisible.

3. Tambour de tube flexible d'aspiration selon la revendication 1 ou 2, caractérisé en ce que le tube de raccordement d'aspiration (8) est monté rotatif et coudé.

4. Tambour de tube flexible d'aspiration selon la revendication 3, caractérisé en ce que le tube de raccordement d'aspiration (8) est susceptible de tourner sur 360 degrés.

5. Tambour de tube flexible d'aspiration selon la revendication 3 ou 4, caractérisé en ce que le tube de raccordement d'aspiration (8) est coudé à 90 degrés.

6. Tambour de tube flexible d'aspiration selon les revendications 1 à 5, caractérisé en ce que le cadre (9) de l'embouchure de traction (6) est susceptible de basculer vers le haut et vers le bas de 45 degrés dans chaque sens.

7. Tambour de tube flexible d'aspiration selon les revendications 1 à 6, caractérisé en ce que les rouleaux verticaux (11) de l'embouchure de traction (6) sont disposés dans le cadre (9) avant les rouleaux horizontaux (10).

8. Tambour de tube flexible d'aspiration selon les revendications 1 à 7, caractérisé en ce que le diamètre du tambour de tube flexible d'aspiration (7) est de trois à cinq fois supérieur à la longueur du tambour de tube flexible d'aspiration (7).
